# EUROPÄISCHE PATENTSCHRIFT

(11) **EP 3 615 784 B1**
(45) Veröffentlichungstag und Bekanntmachung des Hinweises auf die Patenterteilung: **31.05.2023**
(21) Anmeldenummer: 18721724.5
(22) Anmeldetag: 24.04.2018
(51) Int. Cl.: F02F 3/26, F02F 3/18, F02F 3/00

(54) **EINTEILIGER, GEGOSSENER KOLBEN FÜR EINEN VERBRENNUNGSMOTOR**
ONE-PIECE CAST PISTON FOR AN INTERNAL COMBUSTION ENGINE
PISTON MONOBLOC COULÉ DESTINÉ À UN MOTEUR À COMBUSTION INTERNE

(30) Priorität: 26.04.2017 DE 102017207005
(43) Veröffentlichungstag der Anmeldung: 04.03.2020
(73) Patentinhaber: Federal-Mogul Nürnberg GmbH, 90441 Nürnberg (DE)
(72) Erfinder: UNGERMANN, Sven, 90403 Nürnberg (DE); HOPP, Georg, 91126 Rednitzhembach (DE); WEISS, Rainer, 90469 Nürnberg (DE)
(74) Vertreter: Hoffmann Eitle
(86) Internationale Anmeldenummer: PCT/EP2018/060487
(87) Internationale Veröffentlichungsnummer: WO 2018/197501

(56) Entgegenhaltungen:
- WO-A2-2006/014741
- DE-A1-102012 008 690
- DE-A1-102013 214 738
- DE-A1-102014 210 875
- US-A- 3 703 126
- US-A- 4 428 330

## Beschreibung

### TECHNISCHES GEBIET

Die Erfindung betrifft einen einteiligen, gegossenen Kolben für einen Verbrennungsmotor.

Eine wesentliche Anforderung an Kolben für Verbrennungsmotoren besteht darin, sowohl den auftretenden Temperaturen als auch den mechanischen Belastungen Stand zu halten. Dies muss darüber hinaus durch einen Kolben mit möglichst geringem Gewicht erreicht werden.

### STAND DER TECHNIK

Aus der DE 101 10 889 C1 geht ein zweiteiliger Kolben für einen Verbrennungsmotor hervor, dessen eines Teil geschmiedet ist, und dessen anderes Teil gegossen sein kann. Ferner ist ein Kühlkanal vorgesehen, und an der Unterseite einer Brennraummulde, zur Kolbenunterseite hin, ist eine Rippe vorgesehen. Durch den zweiteiligen Aufbau ist dieser Kolben jedoch vergleichsweise schwierig herzustellen. Ferner unterliegt die Gestaltungsfreiheit aufgrund des Schmiedens erheblichen Beschränkungen.

Die DE 10 2013 214 738 A1 betrifft einen aus Aluminium oder einer Aluminiumlegierung gegossenen Kolben mit Rippen an der Kolbenunterseite. Weitere Kolben für einen Verbrennungsmotor sind bekannt aus WO 2006/014741 A2, US 4428330 A, US 3703126 A, DE 102013214738 A1, DE 102014210875A1 und DE 102012008690 A1.

### DARSTELLUNG DER ERFINDUNG

Vor diesem Hintergrund liegt der Erfindung die Aufgabe zugrunde, einen Kolben für einen Verbrennungsmotor zu schaffen, der gegenüber dem oben genannten Kolben verbessert ist und darüber hinaus den Anforderungen gerecht wird.

Die Lösung dieser Aufgabe erfolgt durch den im Patentanspruch 1 beschriebenen Kolben.

Demzufolge ist der erfindungsgemäße Kolben für einen Verbrennungsmotor einteilig ausgebildet und gegossen. Ferner weist er zumindest einen Kühlkanal und eine Rippe auf, die auf der Kolbeninnenseite, gegenüber, oder anders ausgedrückt, entgegengesetzt zu dem Muldengrund einer Brennraummulde, mit anderen Worten auf der Seite der Kolbenbolzennaben ausgebildet ist. Unter dem Muldengrund wird in dem Zusammenhang ein "Boden" mit weitgehend konstanter Dicke verstanden, der die Brennraummulde zur Kolbenunterseite abgrenzt. Zur Ausbildung der zumindest einen Rippe ist der Boden bereichsweise verdickt. Insbesondere lässt sich im Gegensatz zur Offenbarung der oben genannten DE 10 2013 214 738 A1 die Verdickung des Bodens in einem Querschnitt erkennen, während bei dem Kolben gemäß der genannten Druckschrift der Kolbenboden an seiner Oberseite die darin ausgebildete Brennraummulde, und die Kolbenunterseite die Rippen aufweist, ohne dass diese Konturen in der erfindungsgemäßen Art und Weise in Beziehung stehen. Im weiteren Gegensatz zu der genannten Druckschrift erstreckt sich der Kühlkanal in Richtung der Kolbenachse im Wesentlichen über sämtliche Ringnuten und seine Unterkante liegt in Richtung der Kolbenachse im Wesentlichen auf dem gleichen Niveau wie die untere Nutflanke der untersten Ringnut und/oder der tiefste Punkt der Brennraummulde.

Durch die einteilige Form ist der Kolben effizient herstellbar, und die Herstellung durch Gießen eröffnet vielfältige Gestaltungsmöglichkeiten. Insbesondere kann beispielsweise die nachfolgend noch genauer beschriebene Rippe mit einer Form gestaltet werden, die durch Schmieden nicht herstellbar ist oder, beispielsweise aufgrund von hohem Verschleiß im Schmiedegesenk, nicht wirtschaftlich herstellbar ist.

Die erfindungsgemäße an der Unterseite des Kolbens, also der von der Verbrennung abgewandten Seite des Muldengrundes einer Brennraummulde ausgebildete Rippe verstärkt und versteift zum einen diesen mechanisch höchstbelasteten Bereich und verbessert dadurch die Festigkeitseigenschaften des Kolbens insgesamt. Darüber hinaus wirkt die zumindest eine Rippe im Hinblick auf die Abführung der entstehenden Wärme in vorteilhafter Weise dahingehend, dass der wärmeleitende Querschnitt vergrößert wird, und somit in dem auch thermisch höchstbelasteten Bereich des Kolbens die Temperatur reduziert werden kann. Somit wird der erfindungsgemäße Kolben den Anforderungen in besonders guter Weise gerecht und ist darüber hinaus effizient herstellbar. Insbesondere kann die Rippe bereits durch das Gießen mittels entsprechender Formen in die endgültige Gestalt gebracht werden, so dass in vorteilhafter Weise eine Nachbearbeitung unnötig ist. Ferner sei ergänzt, dass der erfindungsgemäße Kolben bevorzugt für einen Dieselmotor eingesetzt wird.

Vorteilhafte Weiterbildungen des erfindungsgemäßen Kolbens sind in den weiteren Ansprüchen beschrieben.

Insbesondere im Hinblick auf die Wärmeabfuhr in Richtung der Kolbenbolzennaben, aber auch im Hinblick auf die mechanische Stabilität bietet es Vorteile, wenn sich zumindest eine Rippe im Wesentlichen in Richtung der Achse der Kolbenbolzennaben erstreckt. Somit kann eine Wärmeabfuhr in Richtung der mit vergleichsweise großen Querschnitten ausgebildeten Kolbenbolzennaben und damit letzten Endes eine gute Wärmeabgabe von dem Kolben insgesamt erfolgen.

Dieser Effekt kann verstärkt werden, indem, wie bevorzugt, sich zumindest eine Rippe in Richtung eines im Wesentlichen maximal von der Kolbenachse entfernten Bereichs einer Kolbenbolzennabe erstreckt. Mit anderen Worten, wenn der Kolben in Richtung der Kolbenbolzenachse betrachtet wird, und sich der Kolbenboden mit Brennraummulde oben befindet, erstreckt sich zumindest eine Rippe zu einem linken oder rechten Bereich der Kolbenbolzennabe, bevorzugt zwei Rippen in Richtung der beiden genannten Bereiche.

Bevorzugt ist der erfindungsgemäße Kolben aus einem Eisenwerkstoff, Stahl oder Gusseisen gefertigt. Diese Werkstoffe bieten aufgrund vergleichsweiser hoher Festigkeit die Möglichkeit, besonders dünne Wandstärken zu realisieren, und damit in vorteilhafter Weise Gewicht einzusparen. Die solchen Werkstoffen innewohnende, verglichen mit anderen Werkstoffen geringere Wärmeleitfähigkeit wird erfindungsgemäß durch den oben beschriebenen Wärmeableitungseffekt der zumindest einen Rippe kompensiert.

Wenngleich der erfindungsgemäße Kolben in bekannter Weise einen oder mehrere Kühlmittelzu- und -abläufe aufweisen kann, ist es durch die erzielte Wärmeableitung möglich, auf einen laufenden Austausch von Kühlmittel in dem Kühlkanal zu verzichten. Mit anderen Worten können Kühlmittelzu- und -abläufe vermieden werden, ebenso wie Maßnahmen zur Befüllung des Kühlkanals, wie zum Beispiel Kühlmitteldüsen. Somit kann der Kühlkanal bei dem erfindungsgemäßen Kolben geschlossen und mit Kühlmittel befüllt sein, und aufgrund des Wärmeableitungseffekts der zumindest einen Rippe kann eine ausreichend niedrige Temperatur dennoch gewährleistet werden.

### KURZE BESCHREIBUNG DER ZEICHNUNGEN

Nachfolgend wird die Erfindung anhand eines bevorzugten Ausführungsbeispiels näher erläutert.

Die Figur zeigt einen Schnitt des erfindungsgemäßen Kolbens senkrecht zur Kolbenbolzenachse.

### AUSFÜHRLICHE BESCHREIBUNG EINER BEVORZUGTEN AUSFÜHRUNGSFORM DER ERFINDUNG

Wie in der Figur zu erkennen ist, weist der erfindungsgemäße Kolben 10 in seinem oberen Bereich, in Kolbenachsrichtung in etwa auf dem gleichen Niveau, an der Außenseite ein Ringfeld 12, radial innerhalb einen bevorzugt geschlossenen Kühlkanal 14 und im zentralen Bereich eine Brennraummulde 14 auf. Entgegengesetzt zu dem Muldengrund, bei dem gezeigten Beispiel in einem Schnitt senkrecht zur Kolbenbolzenachse in etwa an dem jeweils tiefsten Punkt einer w-förmigen Brennraummulde ist eine Verdickung oder Rippe 18 an derjenigen Seite des Muldengrundes ausgebildet, die von dem Brennraum abgewandt, mit anderen Worten der Kolbenbolzennabe 16 zugewandt ist. Bei dem gezeigten Beispiel sind im Wesentlichen symmetrisch zwei Rippen ausgebildet, die sich im Wesentlichen parallel zur Kolbenbolzenachse, also senkrecht zur Zeichenebene, zu den seitlichen Bereichen der Kolbenbolzennabe 16 erstrecken. Wie in der Figur zu erkennen ist, sind die Rippen 18 jeweils an ihrer Oberseite, die bei der gezeigten Ausrichtung die Unterseite ist, gerundet ausgeführt. Dies gilt gleichermaßen zu den benachbarten Bereichen der Kolbenunterseite hin, so dass sich die jeweilige Rippe 18 im Wesentlichen von außen nach innen betrachtet, als Abfolge einer Konkaven, einer Konvexen und einer konkaven Krümmung darstellt, die bei dem gezeigten Beispiel in die konkave Krümmung der Unterseite der Brennraummulde 14 übergeht. Es sei erwähnt, dass die beschriebene Form der Rippe 18 in vorteilhafter Weise beim Gießen des Kolbens ausgebildet werden kann, so dass keine Nachbearbeitung erforderlich ist.

## Patentansprüche

1. Einteiliger, gegossener Kolben (10) für einen Verbrennungsmotor, mit einem Kühlkanal (12) und zumindest einer Rippe (18) auf der Kolbeninnenseite gegenüber dem Muldengrund einer Brennraummulde (14), wobei sich zumindest eine Rippe (18), bei Betrachtung des Kolbens in Richtung der Kolbenbolzenachse, in Richtung eines im Wesentlichen maximal von der Kolbenachse entfernt liegenden Bereichs einer Kolbenbolzennabe (16) erstreckt, dass der Kolben aus einem Eisenwerkstoff ausgeführt ist, und dass sich eine untere Begrenzung des Kühlkanals (12) in Kolbenachsrichtung im Wesentlichen auf demselben Niveau wie eine untere Nutflanke einer untersten Kolbenringnut und/oder ein tiefster Punkt der Brennraummulde (14) befindet.

2. Einteiliger, gegossener Kolben (10) für einen Verbrennungsmotor nach Anspruch 1,
**dadurch gekennzeichnet, dass**
sich zumindest eine Rippe (18) im Wesentlichen in Richtung der Achse der Kolbenbolzennaben (16) erstreckt.

3. Einteiliger, gegossener Kolben (10) für einen Verbrennungsmotor nach einem der vorangehenden Ansprüche,
**dadurch gekennzeichnet, dass**
sich der Kühlkanal (12) in Kolbenachsrichtung im Wesentlichen über den gesamten Bereich von Kolbenringnuten erstreckt.

## Claims

1. One-piece, cast piston (10) for an internal combustion engine, comprising a cooling channel (12) and at least one rib (18) on the piston inner side opposite the bowl base of a combustion bowl (14), wherein at least one rib (18), when the piston is viewed in the direction of the piston pin axis, extends in the direction of a region of a piston pin boss (16) that is substantially furthest away from the piston axis, in that the piston is made of an iron material, and in that a lower boundary of the cooling channel (12) in the piston axis direction is substantially on the same level as a lower groove flank of a lowermost piston ring groove and/or a lowermost point of the combustion bowl (14).

2. One-piece, cast piston (10) for an internal combustion engine according to claim 1, **characterised in that** at least one rib (18) extends substantially in the direction of the axis of the piston pin bosses (16).

3. One-piece, cast piston (10) for an internal combustion engine according to any of the preceding claims, **characterised in that** the cooling channel (12) extends in the piston axis direction substantially over the entire region of piston ring grooves.

## Revendications

1. Piston monobloc coulé (10) pour un moteur à combustion interne, avec un canal de refroidissement (12) et au moins une nervure (18) sur le côté intérieur de piston par rapport à la base d'un bol d'espace de combustion (14),
dans lequel au moins une nervure (18) s'étend, en cas d'observation du piston en direction de l'axe de boulon de piston, en direction d'une zone se trouvant à distance sensiblement maximale de l'axe de piston d'un moyeu de boulon de piston (16), que le piston est réalisé en un matériau de fer, et qu'une délimitation inférieure du canal de refroidissement (12) se trouve dans le sens axial de piston sensiblement au même niveau qu'un flanc de gorge inférieur d'une gorge annulaire de piston la plus basse et/ou un point le plus bas du bol d'espace de combustion (14).

2. Piston monobloc coulé (10) pour un moteur à combustion interne selon la revendication 1,
**caractérisé en ce que**
au moins une nervure (18) s'étend sensiblement en direction de l'axe du moyeu de boulon de piston (16).

3. Piston monobloc coulé (10) pour un moteur à combustion interne selon l'une quelconque des revendications précédentes,
**caractérisé en ce que**
le canal de refroidissement (12) s'étend dans le sens axial de piston sensiblement sur la zone entière des gorges annulaires de piston.
